# FASCICULE DE BREVET EUROPEEN

(11) **EP 3 193 072 B1**
(45) Date de publication et mention de la délivrance du brevet: **13.12.2017**
(21) Numéro de dépôt: 16305024.8
(22) Date de dépôt: 12.01.2016
(51) Int. Cl.: F17C 13/00

(54) **PROTECTEUR UNIVERSEL POUR BOUTEILLE DE GAZ**
UNIVERSALSCHUTZVORRICHTUNG FÜR GASFLASCHE
UNIVERSAL PROTECTOR FOR GAS CYLINDER

(43) Date de publication de la demande: 19.07.2017
(73) Titulaire: ROVIP, 01250 Nivigne et Suran (FR)
(72) Inventeur: PERDRIX, Emmanuelle, 01370 Treffort Cuisiat (FR)
(74) Mandataire: Cabinet Laurent & Charras

(56) Documents cités:
- EP-A2- 2 873 908
- DE-A1- 4 440 298

## Description

### DOMAINE TECHNIQUE

La présente invention se rapporte au domaine des dispositifs de protection destinés à protéger un robinet de bouteille de gaz pour gaz liquéfiés, dissous ou comprimés. Plus précisément, elle concerne un chapeau de protection de bouteille de gaz.

### ART ANTERIEUR

Lors du transport ou de la manipulation de bouteilles de gaz, le robinet de la bouteille est susceptible de subir des chocs pouvant l'endommager. Afin d'éviter cela, les bouteilles de gaz sont munies d'un dispositif de sécurité nommé chapeau de protection.

Afin de permettre l'accès par l'utilisateur au robinet de la bouteille, les chapeaux de protection doivent être ouverts sur le dessus.

Les chapeaux de protection doivent également respecter la norme ISO 11117, selon laquelle l'extrémité supérieure du chapeau de protection doit dépasser d'une hauteur minimale le robinet en position ouverte, afin de prévenir de tout choc susceptible de l'endommager.

Une fois vides, les bouteilles sont remplies dans des usines de remplissage par le biais d'automates. Les automates requièrent un espace minimum pour opérer autour du robinet de la bouteille. Tout d'abord, il est nécessaire de pouvoir actionner le robinet d'ouverture et de fermeture en accédant par le haut du chapeau. En outres, les robinets présentent un orifice latéral permettant le remplissage des bouteilles. Le remplissage est effectué au moyen d'une canne. Pour cette raison, le chapeau doit présenter une ouverture latérale permettant l'accès de la canne de remplissage.

En outre, les améliorations récentes des chapeaux de protection visent à réduire le poids des chapeaux de protection par exemple en utilisant des matières plastiques ou en modifiant la structure des chapeaux de protection.

Par exemple, le brevet français FR3013101 A1 de la présente demanderesse décrit un chapeau de protection **200** fabriqué par moulage d'une résine polymérique de sorte à réduire le poids du chapeau tout en respectant la norme ISO 11117. Ce chapeau de protection **200** est illustré sur la figure 1 de l'état de la technique dans une position de montage sur un col cylindrique **22** d'une bouteille de gaz **21.** Il correspond au préambule de la revendication 1.

La bouteille de gaz **21** se compose d'un contenant sous pression conformé avec une partie supérieure habituellement bombée convexe comportant un col cylindrique **22** en saillie et en position centrale. Ce col **22** présente un filetage **23** sur son pourtour latéral. La bouteille de gaz **21** comprend également un robinet **24** solidarisé en position centrale sur la face supérieure du col cylindrique **22.** Ce robinet **24** comprend habituellement un volant d'ouverture et de fermeture **25** en partie supérieure et un orifice latéral **26** pour la sortie du gaz et le remplissage de la bouteille de gaz **21.** L'orifice latéral **26** s'étend à l'horizontal, perpendiculairement à l'axe vertical du corps du robinet **24.**

Le chapeau de protection **200** a notamment pour but de protéger ce robinet **24** afin d'éviter qu'il ne soit détérioré ou arraché en cas de chute ou de choc, et de faciliter la manutention de la bouteille de gaz **21.** Le chapeau de protection **200** comprend trois pièces distinctes, à savoir une bague **300,** un corps de protection **310** et un contre-écrou **320.** La bague **300** présente une ouverture **330** munie d'un filetage **340** complémentaire avec le filetage **23** du col cylindrique **22** de sorte à permettre le vissage de la bague **300** sur le col cylindrique **22.** Le contre-écrou **320** présente également une ouverture **350** munie d'un filetage **360** complémentaire avec le filetage **23** du col cylindrique **22** de sorte à permettre un visage du contre-écrou **320** sur le col cylindrique **22.** Le corps de protection **310** comporte une embase **400** et une coque annulaire **420** s'étendant depuis l'extrémité radiale de l'embase **400.**

C'est par l'intermédiaire de la bague **300** et du contre-écrou **320** que le corps de protection **310** du chapeau de protection **200** est solidarisé à la bouteille de gaz **21.** A cet effet, l'embase **400** présente une ouverture inférieure **410** destinée à permettre le passage du robinet **24** de la bouteille de gaz **21** et prévue pour être montée par serrage entre la bague **300** et le contre-écrou **320.** L'embase **400** s'étend jusqu'à la coque annulaire **420** agencée sur partie de sa périphérie. La première hauteur **hl** de la coque annulaire **420** est choisie de sorte que, lorsque le chapeau de protection **200** est monté sur la bouteille de gaz **21,** la coque annulaire **420** dépasse la hauteur **h0** du robinet **24.**

En d'autres termes, la première hauteur **hl** est choisie de manière à être supérieure à la hauteur **h0** de l'ensemble formé par le col cylindrique **22** et le robinet **24** de la bouteille de gaz **21** afin de respecter la norme ISO11117.

La coque annulaire **420** présente également une première ouverture latérale **440** permettant qu'un automate puisse remplir la bouteille de gaz **21** sans qu'il soit nécessaire de démonter, même partiellement, la coque annulaire **420.** Une seconde ouverture latérale **450** est également ménagée dans la coque annulaire **420** de sorte à positionner une poignée **460.**

Afin de garantir la résistance mécanique du chapeau de protection **200** au niveau des ouvertures latérales **400, 450,** la coque annulaire **420** présente une seconde hauteur **h2,** supérieure à la première hauteur **hl,** formant quatre piliers **480** disposés de part et d'autre de chaque ouverture latérale **400, 450.**

En outre, la coque annulaire **420** comporte une structure alvéolaire, telle qu'illustrée sur la figure 2 de l'état de la technique. Cette structure alvéolaire comprend une paroi interne **510** venant de matière avec le bord supérieur de l'embase **400** et une paroi externe **500** reliée à la paroi interne **510** par un rebord supérieur **540** s'étendant radialement entre les parois interne **510** et externe **500.** Les alvéoles sont formées entre les parois **510, 500** par des cloisons internes **520.** Chaque cloison interne présente une première section **520** s'étendant radialement entre les parois **500, 510** et sur toute la longueur des parois **500, 510.** Chaque cloison interne comporte, en outre, une seconde section **530** venant de matière avec la première section **520** et s'étendant sur la face inférieure de l'embase **400.** Cette structure alvéolaire permet de limiter le poids du chapeau de protection **200.**

Cependant, la réalisation de cette coque annulaire **420** est généralement effectuée par moulage d'une matière plastique telle qu'une résine polymérique. Le moule présente donc une forme complémentaire à celle de la coque annulaire **420** avec une hauteur plus importante au niveau de la zone de formation des piliers **480** disposés de part et d'autre de chaque ouverture latérale **400, 450.** Lors de la réalisation de cette coque annulaire **420,** il existe un fort risque de cassure du moule au niveau de la zone de formation des piliers **480** en raison de la pression de la résine, de la hauteur des parties moulantes dans cette région, et de l'augmentation de température sur ces pièces.

Pour résoudre ce problème de cassure, une solution classique consiste à réduire le temps de réalisation de cette coque annulaire **420** afin de diminuer la température.

En d'autres termes, le but de l'invention est d'obtenir un chapeau de protection d'une bouteille de gaz avec un rapport satisfaisant entre le poids et la résistance tout en limitant le risque de cassure du moule d'injection et le temps de réalisation du chapeau de protection.

### EXPOSE DE L'INVENTION

L'invention propose de résoudre ce problème au moyen d'un chapeau de protection dont la longueur de la cloison interne positionnée au niveau d'un pilier est réduite. Il s'ensuit que le moule présente une continuité de matière entre l'élément formant le pilier et l'élément formant l'alvéole directement à proximité de cet élément formant le pilier. La résistance du moule est ainsi améliorée.

A cet effet, selon un premier aspect, l'invention concerne un chapeau de protection d'une bouteille de gaz comportant une embase comportant une ouverture destinée à être fixée à un col cylindrique d'une bouteille de gaz, et une coque annulaire s'étendant depuis l'extrémité radiale de l'embase et présentant une première hauteur, la coque annulaire étant configurée pour entourer un robinet d'une bouteille de gaz sur toute sa hauteur. La coque annulaire présente au moins une ouverture latérale configurée pour permettre un accès latéral à un orifice latéral du robinet de la bouteille de gaz sans démonter la coque annulaire et/ou pour permettre le montage d'une poignée. De plus, la coque annulaire comporte une structure alvéolaire formée par deux parois reliées par des cloisons internes s'étendant radialement entre les parois. La coque annulaire présente une seconde hauteur, supérieure à la première hauteur, formant au moins un pilier au niveau d'une extrémité terminale débouchant sur l'au moins une ouverture latérale.

Le chapeau de l'invention se caractérise en ce que la cloison interne de la structure alvéolaire la plus proche du pilier s'étend sur une partie seulement de la première hauteur de la coque annulaire.

L'invention permet ainsi d'améliorer la solidité du moule destiné à fabriquer le chapeau de protection particulièrement au niveau de la zone de forme du pilier.

En outre, l'invention ne modifie pas la structure des autres cloisons internes et permet de conserver un rapport satisfaisant entre le poids et la résistance du chapeau de protection. Il est également possible de constater que ce retrait de matière permet d'augmenter l'élasticité de la coque annulaire au niveau du pilier améliorant ainsi la résistance aux chocs dans cette région.

Selon un mode de réalisation particulier, le chapeau de protection comporte également une bague comportant sur sa face latérale interne un filetage destiné à coopérer avec un filetage d'une bouteille de gaz, et des moyens de liaison entre l'embase et la bague. En variante, l'embase peut comporter un filetage destiné à coopérer directement avec un filetage d'une bouteille de gaz sans changer l'invention.

Certaines bouteilles de gaz comportent un cordon de soudure positionné à proximité du col cylindrique portant le robinet. Il s'ensuit que la bague peut reposer sur ce cordon de soudure lorsqu'elle est vissée sur le col cylindrique. Or, les cordons de soudure ont généralement des surfaces dont la planéité n'est pas garantie et l'appui de la bague sur cette surface peut induire un décalage de la bague dans le pas de vis du filetage du col cylindrique. Ainsi, la bague risque de supporter des efforts importants au moment du serrage des différents éléments et d'engendrer une mauvaise position du chapeau de protection, qui peut conduire à la casse de la bague.

Selon un mode de réalisation avantageux, la face inférieure de la bague comporte une nervure concentrique s'étendant depuis son diamètre interne et configurée pour former une butée, la bague étant destinée à être vissée sur une bouteille de gaz jusqu'à ce que la nervure bute contre la paroi supérieure de la bouteille de gaz. Ce mode de réalisation permet ainsi d'empêcher l'appui de la bague sur le cordon de soudure positionné à proximité du col cylindrique en utilisant une surface d'appui disposée sous la bague.

Selon un mode de réalisation, la bague comporte un arrêt en fond de filet configuré pour former une butée, la bague étant destinée à être vissée sur une bouteille de gaz jusqu'à ce que le filetage de la bouteille de gaz butte contre l'arrêt en fond de filet.

La hauteur du robinet d'une bouteille de gaz peut varier. Ainsi, certains robinets dépassent du chapeau et ne sont pas protégés à leurs extrémités supérieures. En outre, il n'est pas possible d'augmenter la hauteur du corps du chapeau car certains espaces de stockage sont dimensionnés en hauteur pour recevoir des bouteilles de gaz munies d'un chapeau avec une hauteur prédéterminée. Il existe donc un besoin de protection de l'extrémité supérieure d'une bouteille de gaz munie d'un robinet de grande hauteur.

Ce mode de réalisation permet de résoudre ce problème à l'aide d'un chapeau multi-taille dont le corps présente une hauteur constante et destiné à venir en butée sur le filetage du robinet au lieu de buter contre la paroi supérieure de la bouteille de gaz.

Il en résulte qu'il peut exister un espace entre la paroi supérieure de la bouteille de gaz et l'extrémité inférieure du chapeau mais le risque de dégradation du robinet sur cet espace est inférieur au risque de dégradation de l'extrémité supérieure du robinet lorsque le robinet dépasse du chapeau.

En variante, la bague comporte un épaulement disposé au niveau de sa face supérieure et s'étendant radialement depuis le diamètre interne vers le centre de la bague, l'épaulement étant configuré pour former une butée de support, la bague étant destinée à être vissée sur une bouteille de gaz jusqu'à ce que la face supérieure d'un col cylindrique de la bouteille de gaz butte contre l'épaulement.

Selon un mode de réalisation particulier, la bague comporte sur sa face latérale externe des structures de positionnement, en particulier des nervures verticales qui, en combinaison avec des structures de positionnement complémentaires que présente l'embase, en particulier sur sa face latérale interne, permettent le positionnement souhaité de l'ouverture latérale, tout en empêchant la rotation de l'embase par rapport à la bague lorsqu'elles sont mutuellement engagées. Ce mode de réalisation permet de positionner l'orifice latéral du robinet de la bouteille en face d'une ouverture latérale du chapeau de protection.

Avantageusement, la bague de serrage présente un rebord inférieur s'étendant sensiblement horizontalement vers l'extérieur. Dans ces conditions, la face supérieure du rebord est également munie de structures de positionnement qui coopèrent avec des structures correspondantes agencées sur le pourtour inférieur de l'embase.

Selon un premier mode de réalisation, les moyens de liaison entre l'embase et la bague sont réalisés par des ergots déformables que comporte avantageusement la face interne dans l'ouverture latérale de l'embase coopérant avec des logements que comporte de préférence la face latérale externe de la bague.

Les ergots s'étendent en biais dans le sens de montage de l'embase dans la bague de sorte à permettre une déformation des ergots lors du montage de l'embase jusqu'à ce que les ergots pénètrent dans les logements, les ergots reprenant alors leurs formes initiales de sorte à bloquer le retrait de l'embase de la bague. Ce mode de réalisation permet un montage particulièrement rapide par clipsage entre l'embase et la bague.

Selon un second mode de réalisation, les moyens de liaison entre l'embase et la bague sont réalisés avec un contre-écrou présentant une ouverture munie d'un filetage complémentaire avec au filetage d'un col cylindrique d'une bouteille de gaz, le contre-écrou étant configuré pour être vissé sur un filetage d'une bouteille de gaz de sorte à enserrer l'embase entre la bague et le contre-écrou. Ce mode de réalisation permet d'assurer un montage solide et réversible entre l'embase et la bague.

Avantageusement, le contre-écrou présente des structures de préhension s'étendant transversalement dans le contre-écrou et configurés pour permettre aux doigts d'un outil d'entrainer le contre-écrou en rotation pour monter et/ou démonter le chapeau de protection sur une bouteille de gaz, le contre-écrou présentant également une gorge disposée sur le dessus du contre-écrou de sorte à guider les déplacements de l'outil lors d'une phase d'accouplement entre les doigts et les alésages. Lors du positionnement des doigts de l'outil dans les structures de préhension, l'outil peut être en rotation risquant ainsi d'usiner la face supérieure du contre-écrou.

Ce mode de réalisation permet de guider des déplacements des doigts de l'outil dans la gorge de sorte à permettre une coopération rapide entre les doigts et les structures de préhension. Il s'ensuit que le risque d'usinage de la face supérieure du contre-écrou est réduit.

Selon un aspect qui ne fait pas partie de l'invention, il existe un outil de montage d'un chapeau de protection tel que précédemment décrit, l'outil comportant une embase munie de doigts, adaptée au diamètre d'un contre-écrou d'un chapeau de protection, un corps partiellement cylindrique dont le diamètre est supérieur à celui de l'embase de sorte à entourer un robinet dont l'orifice latéral s'étend au-delà du col cylindrique d'une bouteille de gaz, et une ouverture ménagée dans le corps et dans l'embase de sorte à permettre le positionnement de l'outil sur un contre-écrou par translation verticale malgré la présence de l'orifice latéral.

Selon un troisième aspect, l'invention concerne une bouteille de gaz comprenant un chapeau de protection selon le premier aspect de l'invention.

### DESCRIPTION SOMMAIRE DES FIGURES

Les manières de réaliser l'invention, ainsi que les avantages qui en découlent, ressortiront bien de la description des modes de réalisation qui suivent, à l'appui des figures annexées dans lesquelles :
- la figure 1 est une vue en perspective des éléments constitutifs du chapeau de protection selon l'invention représentés dissociés en position de montage sur une bouteille de gaz selon l'état de la technique ;
- la figure 2 est une vue en perspective de dessous du corps de protection de la figure 1 selon l'état de la technique ;
- la figure 3 est une vue en perspective de dessous d'un corps de protection d'un chapeau de protection selon un premier mode de réalisation de l'invention ;
- la figure 4 est une vue en perspective de dessous d'une bague d'un chapeau de protection selon le premier mode de réalisation de l'invention ;
- la figure 5 est une vue en perspective de dessus d'un contre-écrou d'un chapeau de protection selon le premier mode de réalisation de l'invention ;
- la figure 6 est une vue en perspective de dessus d'un outil selon un aspect qui ne fait pas partie de l'invention ;
- la figure 7 est une vue en perspective de dessous de l'outil de la figure 6 ;
- la figure 8 est une vue en coupe de dessus d'un corps de protection et d'une bague en position de montage selon un second mode de réalisation de l'invention ; et
- la figure 9 est une vue en coupe de dessus du corps de protection assemblé avec la bague de la figure 8.

Les éléments équivalents représentés sur les différentes figures porteront les mêmes références numériques.

### DESCRIPTION DETAILLEE DE L'INVENTION

Comme déjà exposé ci-dessus, l'invention concerne un chapeau de protection **20** pour bouteille de gaz **21,** respectant la norme ISO11117, tout en limitant le risque de cassure du moule de fabrication.

Le chapeau de protection **20** va maintenant être décrit de façon détaillée en référence aux figures 3 à 5, qui représentent un premier exemple non limitatif de réalisation de l'invention.

Le chapeau de protection **20** est prévu pour être fixé sur une bouteille de gaz **21** telle qu'illustrée sur la figure 1 de l'état de la technique. Dans la suite de cette description, les notions de haut, de bas, d'inférieur et de supérieur sont définies en fonction de l'orientation adoptée par le chapeau de protection **20** lorsque celui-ci est monté sur une bouteille de gaz **21** en position droite telle qu'illustré sur la figure 1 de l'état de la technique. Il est évident que la bouteille de gaz **21** peut être stockée ou positionnée différemment, par exemple avec la tête en bas, les notions de haut, de bas, d'inférieur et de supérieur du chapeau de protection **20** sont à modifier en conséquence.

Une bouteille de gaz **21** se compose d'un contenant sous pression conformé avec une partie supérieure habituellement bombée convexe comportant un col cylindrique **22** en saillie et en position centrale. Ce col **22** présente un filetage **23** sur son pourtour latéral. La bouteille de gaz **21** comprend également un robinet **24** solidarisé en position centrale sur la face supérieure du col cylindrique **22.** Ce robinet **24** comprend habituellement un volant d'ouverture et de fermeture **25** en partie supérieure et un orifice latéral **26** pour la sortie du gaz et le remplissage de la bouteille de gaz **21.** L'orifice latéral **26** s'étend à l'horizontal, perpendiculairement à l'axe vertical du corps du robinet **24.**

Le chapeau de protection **20** a notamment pour but de protéger ce robinet **24** afin d'éviter qu'il ne soit détérioré ou arraché en cas de chute ou de choc, et de faciliter la manutention de la bouteille de gaz **21.** Le chapeau de protection **20** peut être réalisé dans une seule pièce. De préférence, le chapeau de protection **20** comprend au moins deux pièces distinctes, à savoir une bague **30** et un corps de protection **31.** Le corps de protection **31** comporte une embase **40** et une coque annulaire **42** s'étendant depuis l'extrémité radiale de l'embase **40.** C'est par l'intermédiaire de l'embase **40** que le corps de protection **31** du chapeau de protection **20** est solidarisé à la bouteille de **gaz 21.** A cet effet, l'embase **40** présente une ouverture inférieure **41** destinée à permettre le passage du robinet **24** de la bouteille de gaz **21.** L'embase **40** s'étend jusqu'à la coque annulaire **42** agencée sur partie de sa périphérie. La première hauteur **hl** de la coque annulaire **42** est choisie de sorte que, lorsque le chapeau de protection **20** est monté sur la bouteille de gaz **21,** la coque annulaire **42** dépasse la hauteur **h0** du robinet **24.**

La coque annulaire **42** présente également une première ouverture latérale **44** permettant qu'un automate puisse remplir la bouteille de gaz **21** sans qu'il soit nécessaire de démonter même partiellement la coque annulaire **42.**

Une seconde ouverture latérale **45** est également ménagée dans la coque annulaire **42** de sorte à positionner une poignée **46.** Afin de garantir la résistance mécanique du chapeau de protection **20** au niveau des ouvertures latérales **40, 45,** la coque annulaire **42** présente une seconde hauteur **h2,** supérieure à la première hauteur **hl,** formant quatre piliers **48** disposés de part et d'autre de chaque ouverture latérale **40, 45.**

La première hauteur **hl** est mesurable entre l'extrémité inférieure de l'embase **40** et l'extrémité supérieure normale de la coque annulaire **42,** c'est à dire au niveau de l'extrémité de la coque annulaire **42** en dehors des piliers **48.** La première hauteur **hl** est choisie de manière à être supérieure à la hauteur **h0** de l'ensemble formé par le col cylindrique **22** et le robinet **24** de la bouteille de gaz **21** afin de respecter la norme ISO11117. La seconde hauteur **h2** est mesurable entre l'extrémité inférieure de l'embase **40** et l'extrémité supérieure de la coque annulaire **42** au niveau des piliers **48.** Par exemple, la hauteur **hl** de la coque annulaire **42** peut être comprise entre 80 et 90 mm alors que la hauteur **h2** peut être comprise entre 90 et 102 mm.

En outre, la coque annulaire **42** comporte une structure alvéolaire comprenant une paroi interne **51** venant de matière avec le bord supérieur de l'embase **40** et une paroi externe **50** reliée à la paroi interne **51** par un rebord supérieur **54** s'étendant radialement entre les parois interne **51** et externe **50.** Les alvéoles sont formées entre les deux parois **51, 50** par des cloisons internes **52.** Chaque cloison interne **52** présente une première section **53** s'étendant radialement sur la face inférieure de l'embase **40** et une seconde section **55** venant de matière avec la première section **53** et s'étendant radialement entre les parois **50, 51** et dans la profondeur des parois **50, 51** sur toute la hauteur **hl.** C'est le cas de toutes les cloisons internes en dehors d'une de celles présentes à proximité des piliers **48.** Cette structure alvéolaire permet de limiter le poids du chapeau de protection **20** tout en conférant une résistance mécanique satisfaisante.

Selon l'invention, au moins une cloison interne **52** la plus proche du pilier **48** s'étend sur une partie seulement de la première hauteur **hl** de la coque annulaire **42.**

Ainsi, dans les zones **Z1** et **Z2** illustrées sur la figure 3, la cloison interne **52** entre les deux parois **50, 51** est dépourvue de matière. Il s'ensuit que la première section **53** de la cloison interne **52** la plus proche de l'ouverture **45** s'étend jusqu'au bord de l'embase **40** et ne s'étend pas jusqu'à la seconde section **55** de la cloison interne. En pratique, la hauteur de la seconde section **55** peut être comprise entre 0 et 60% de la hauteur **hl** des parois **50, 51** en fonction des caractéristiques techniques recherchées.

La seconde section **55** ainsi réduite peut constituer un montant du pilier **48** ou s'étendre entre les deux parois **50, 51** directement à proximité du pilier **48.** Dans l'exemple de la figure 3, les cloisons internes **52** présentes dans les zones **Z1** et **Z2** constituent une délimitation des piliers **48** entourant l'ouverture **45** par rapport aux autres alvéoles ménagées entre les parois **50, 51** par les cloisons internes **52.**

Au contraire, la zone **Z3** présente une cloison interne **52** s'étendant directement à proximité du pilier **48** délimitant l'ouverture **44.** Tout ou partie des cloisons internes **52** les plus proches des piliers **48** peuvent être réduites. En effet, dans l'exemple de la figure 3, les cloisons internes **52** les plus proches des piliers **48** entourant l'ouverture **45** sont réduites (zones Z1 et Z2) alors que les cloisons internes **52** les plus proches des piliers **48** entourant l'ouverture **44** ne sont pas réduites (zone Z3).

De préférence, les cloisons internes **52** qui constituent une délimitation des piliers **48** sont réduites car leur réduction améliore grandement la solidité du moule permettant de réaliser le corps de protection **31.**

Le chapeau de protection **20** est fabriqué de préférence en une résine polymérique. Il s'ensuit que le moule destiné à fabriquer le corps de protection **31** est soumis à la pression de la résine lors de la réalisation du corps de protection **31.** L'invention permet de renforcer les éléments du moule destinés à former les piliers **48** entourant l'ouverture **45.**

L'embase **40** du corps de protection **31** présente une ouverture centrale **41** destinée à coopérer avec la bague **30** vissée sur le col cylindrique **22** d'une bouteille de gaz **21.** A cet effet, tel qu'illustré sur la figure 4, la bague **30** présente une ouverture **33** munie d'un filetage **34** complémentaire du filetage **23** du col cylindrique **22** de sorte à permettre un vissage de la bague **30** sur le col cylindrique **22.**

En outre, pour permettre de positionner correctement l'ouverture latérale **44** du chapeau **20** et empêcher la rotation du corps de protection **31** par rapport à la bague **30** (non représentées), l'embase **40** et la bague **30** comportent des structures de positionnement complémentaires. Par exemple, ces structures complémentaires peuvent être réalisées sous la forme de nervures verticales situées sur la face externe de la bague **30** et qui s'étendent sur un rebord horizontal de la bague **30.** L'embase **40** présente des nervures complémentaires **62** situées sur la face interne de son ouverture centrale **41** et qui s'étendent sous l'embase **40.** Ces nervures complémentaires, lorsqu'elles sont mutuellement engagées, empêchent la rotation du corps de protection **31** par rapport à la bague **30.**

Lorsque la bague **30** a été immobilisée sur le col cylindrique **22** de la bouteille de gaz **21,** le corps de protection **31** est positionné de sorte à ce que l'ouverture latérale **44** soit située en face de l'orifice latéral **26** du robinet **24.**

La bague 30 peut également comporter une nervure concentrique 60 s'étendant depuis le diamètre interne et positionnée sous la face inférieure de la bague **30.** Cette nervure **60** permet de constituer une butée sur le haut de la bouteille de gaz **21** de sorte à empêcher l'appui de la bague **30** sur un cordon de soudure disposé à proximité du col cylindrique **22** au regard de la bague **30** entre la nervure **60** et le diamètre externe de ladite bague **30.**

La hauteur du robinet **24** d'une bouteille de gaz **21** peut varier. Ainsi, certains robinets **24** dépassent du chapeau et ne sont pas protégés à leurs extrémités supérieures. En outre, il n'est pas possible d'augmenter la hauteur du corps de protection **31** du chapeau de protection **20** car certains espaces de stockage sont dimensionnés en hauteur pour recevoir des bouteilles de gaz munies d'un chapeau de protection **20** avec une hauteur prédéterminée. Il existe donc un besoin de protection de l'extrémité supérieure d'une bouteille de gaz **21** munie d'un robinet **24** de grande hauteur.

Pour répondre à cette contrainte, la bague **30** peut comporter un arrêt en fond de filet configuré pour former une butée. La bague **30** est alors vissée sur une bouteille de gaz **21** jusqu'à ce que le filetage **23** de la bouteille de gaz **21** butte contre l'arrêt en fond de filet.

En variante, la bague **30** comporte un épaulement disposé au niveau de sa face supérieure et s'étendant radialement depuis son diamètre interne vers le centre de la bague **30,** l'épaulement étant configuré pour former une butée de support. La bague est alors vissée sur une bouteille de gaz **21** jusqu'à ce que la face supérieure du col cylindrique **22** de la bouteille de gaz **21** butte contre l'épaulement.

La fixation du corps de protection **31** sur la bague **30** peut être effectuée de plusieurs manières.

Selon une première variante de fixation, la hauteur globale de la bague **30** est inférieure à celle du col cylindrique **22** de la bouteille de gaz **21** de sorte que, lorsque la bague **30** est vissée sur le filetage **23** de la bouteille de gaz **21,** une partie de ce filetage **23** se prolonge en saillie au-dessus de la bague **30.**

Une fois positionnée sur la bague **30,** le corps de protection **31** est immobilisé en position par le vissage d'un contre-écrou **32,** illustré sur la figure 5, sur la partie en saillie du filetage **23** situé au-dessus de la bague **30.** L'embase **40** est alors prise en sandwich entre la bague **30** et le contre-écrou **32.**

En pratique, l'embase **40** présente, au niveau de sa face supérieure, une gorge prévue pour loger le contre-écrou **32** lorsque celui-ci est vissé sur la partie supérieure du filetage **23** du col cylindrique **22.** Le contre-écrou **32** présente une ouverture **35** munie d'un filetage **36** complémentaire avec le filetage **23** du col cylindrique **22** de sorte à permettre un vissage du contre-écrou **32** sur le col cylindrique **22.**

La bague **30** et le contre-écrou **32** comportent chacun des structures de préhension, respectivement **61** et **62,** par exemple sous la forme d'orifices comme cela est représenté sur les figures. Ces structures de préhension sont prévues pour être engagées par les doigts **90** d'un outil de vissage **89** spécial adapté afin de les visser sur le filetage **23** du col cylindrique **22** de la bouteille **21.** L'utilisation d'un outil de vissage spécial adapté permet de visser fortement la bague **30** et le contre-écrou **32** sur la bouteille de gaz **21** tout en évitant qu'un utilisateur, ne possédant pas l'outil adéquat, ne puisse les dévisser. L'utilisation d'un outil spécial pour ces vissages renforce dans ce cas le caractère irréversible de la solidarisation du chapeau de protection **20** sur la bouteille de gaz **21** tout en garantissant un positionnement correct de l'ouverture latérale.

Un exemple d'outil de vissage **89** est illustré sur les figures 6 et 7. L'outil **89** comporte un corps cylindrique **92** obturé à son extrémité supérieure par un disque **94.**

A l'extrémité inférieure **93** de l'outil **89,** sur la face destinée à venir en contact avec le contre-écrou **32** et/ou la bague **30,** le corps cylindrique **92** se prolonge par une embase **91** s'étendant en biais de sorte à réduire le rayon du corps cylindrique **92** pour atteindre les structures de préhension **62** du contre-écrou **32.** A cet effet, l'outil **89** comporte également quatre doigts **90** s'étendant transversalement depuis l'extrémité inférieure de l'outil **89.** Le rayon du corps cylindrique **92** étant supérieure à celui de l'extrémité inférieure **93** de l'outil **89,** l'outil **89** permet de visser le contre-écrou **32** et/ou la bague **30** même lorsque le robinet **24** dépasse le diamètre du col cylindrique **22.**

De préférence, tel qu'illustré sur les figures 6 et 7, l'outil **89** présente une ouverture dans l'embase **91** et dans le corps cylindrique **92** permettant de positionner l'outil **89** sur un contre-écrou **32** par translation malgré la présence d'un robinet **24** dont l'orifice latéral **26** s'étend au-delà du col **22.** Cette ouverture est réalisée entre deux doigts **90** de l'outil **89** selon une coupe sensiblement droite dans la hauteur de l'outil **89** et jusqu'à environ 60 à 80% de la hauteur de l'outil **89.**

En outre, afin d'améliorer le positionnement de l'outil **89** sur le contre-écrou **32,** le contre-écrou **32** présente deux lèvres concentriques **63, 64** disposées sur la face supérieure et entre lesquelles sont positionnées les structures de préhension **62.**

Ces deux lèvres **63, 64** forment une gorge **65** disposée sur le dessus du contre-écrou **32** de sorte à guider les déplacements de l'outil **89** lors d'une phase d'accouplement entre les doigts **90** et les structures de préhension **62.**

En l'absence d'un contre-écrou **32,** la fixation du corps de protection **31** sur la bague **30** peut s'effectuer par clipsage, collage, soudage, emboutissage à force du corps de protection **31** sur la bague **30.**

Les figures 8 et 9 illustrent une variante de l'invention dans laquelle la fixation du corps de protection **31** sur la bague **30** s'effectue par clipsage. Pour ce faire, la bague **30** présente une rainure **71** ménagée sur la face latérale externe et destinée à former un logement pour des ergots **70** de l'embase **40** du corps de protection **31.** L'embase **40** comporte quatre ergots **70** régulièrement répartis au-dessus des nervures **62** situées sur la face interne de son ouverture centrale **41.** Les ergots **70** s'étendent en biais vers le haut du corps de protection **31.** L'épaisseur des ergots **70** est calibrée afin de conférer une capacité de flexion aux ergots **70** lors du montage du corps de protection **31** sur la bague **30.** Ainsi, pour effectuer le montage du corps de protection **31** sur la bague **30,** le corps de protection **31** est rapporté en translation au-dessus de la bague **30.**

Les ergots **70** se déforment contre la paroi de l'ouverture centrale **41** de l'embase **40** jusqu'à pénétrer dans la rainure **71.** Les ergots **70** reprennent alors leurs formes initiales en biais de sorte à bloquer retrait de l'embase **40** de la bague **30.** En variante, les ergots **70** peuvent être disposés sur la bague **30** et la rainure ménagée sur l'embase **40.**

La présente demande propose donc un chapeau de protection **20** respectant la norme ISO11117. La forme du chapeau **20** permet concomitamment de limiter le poids du chapeau de protection **20** et de limiter les sollicitations mécaniques du moule lors de la réalisation du corps **31.**

La présente demande concerne également une bouteille de gaz **21** munie d'un chapeau de protection **20** tel que décrit ci-dessus. La bouteille de gaz **21** peut contenir du gaz pétrole liquéfié, butane, propane ou gaz technique.

## Revendications

1. Chapeau de protection (20) d'une bouteille de gaz (21) comportant :
- une embase (40) comportant une ouverture (41) destinée à être fixée à un col cylindrique (22) d'une bouteille de gaz (21), et
- une coque annulaire (42) s'étendant depuis l'extrémité radiale de l'embase (40) et présentant une première hauteur (h1), la coque annulaire (42) étant configurée pour entourer un robinet (24) d'une bouteille de gaz (21) sur toute sa hauteur,
- la coque annulaire (42) présentant au moins une ouverture latérale (44-45) configurée pour permettre un accès latéral à un orifice latéral (26) du robinet (24) de la bouteille de gaz (21) sans démonter la coque annulaire (42) et/ou pour permettre le montage d'une poignée (46),
- la coque annulaire (42) comportant une structure alvéolaire formée par deux parois (50-51) reliées par des cloisons internes (52) s'étendant radialement entre les parois (50-51),
- la coque annulaire (42) présentant une seconde hauteur (h2), supérieure à la première hauteur (h1), formant au moins un pilier (48) au niveau d'une extrémité terminale débouchant sur l'au moins une ouverture latérale (44-45), **caractérisé en ce que** la cloison interne (52) de la structure alvéolaire la plus proche du pilier (48) s'étend sur une partie seulement de la première hauteur (h1) de la coque annulaire (42).

2. Chapeau de protection selon la revendication 1, **caractérisé en ce qu'il** comporte également :
- une bague (30) comportant un filetage (34) destiné à coopérer avec un filetage (23) d'une bouteille de gaz (21), et
- des moyens de liaison entre l'embase (40) et la bague (30).

3. Chapeau de protection selon la revendication 2, **dans lequel** la face inférieure de la bague (30) comporte une nervure (60) concentrique s'étendant depuis le diamètre interne de ladite bague (30) et configurée pour former une butée, la bague (30) étant destinée à être vissée sur une bouteille de gaz (21) jusqu'à ce que la nervure (60) bute contre la paroi supérieure de la bouteille de gaz (21).

4. Chapeau de protection selon la revendication 2 ou 3, **dans lequel** la bague (30) comporte un arrêt en fond de filet configuré pour former une butée, la bague (30) étant destinée à être vissée sur une bouteille de gaz (21) jusqu'à ce que le filetage (23) de la bouteille de gaz (21) butte contre l'arrêt en fond de filet.

5. Chapeau de protection selon la revendication 2 ou 3, **dans lequel** la bague (30) comporte au niveau de sa face supérieure un épaulement depuis le diamètre interne (30) et s'étendant radialement vers le centre de la bague (30), l'épaulement étant configuré pour former une butée de support, la bague (30) étant destinée à être vissée sur une bouteille de gaz (21) jusqu'à ce que la face supérieure d'un col cylindrique (22) de la bouteille de gaz (21) butte contre l'épaulement.

6. Chapeau de protection selon l'une des revendications 2 à 5, **dans lequel** la bague (30) comporte des structures de positionnement qui, en combinaison avec des structures de positionnement (62) complémentaires que présente l'embase (40), permettent le positionnement souhaité de l'ouverture latérale (44-45), tout en empêchant la rotation de l'embase (40) par rapport à la bague (30) lorsqu'elles sont mutuellement engagées.

7. Chapeau de protection selon l'une des revendications 2 à 6, **dans lequel** les moyens de liaison entre l'embase (40) et la bague (30) sont réalisés par des ergots déformables (70) coopérant avec des logements (71), les ergots (70) s'étendant en biais dans le sens de montage de l'embase (40) dans la bague (30) de sorte à permettre une déformation des ergots (70) lors du montage de l'embase (40) jusqu'à ce que les ergots (70) pénètrent dans les logements (71), les ergots (70) reprenant alors leurs formes initiales de sorte à bloquer le retrait de l'embase (40) de la bague (30).

8. Chapeau de protection selon l'une des revendications 2 à 6, **dans lequel** les moyens de liaison entre l'embase (40) et la bague (30) sont réalisés avec un contre-écrou (32) présentant une ouverture (35) munie d'un filetage (36) complémentaire avec au filetage (23) d'un col cylindrique (22) d'une bouteille de gaz (21), le contre-écrou (32) étant configuré pour être vissé sur un filetage (23) d'une bouteille de gaz (21) de sorte à enserrer l'embase (40) entre la bague (30) et le contre-écrou (32).

9. Chapeau de protection selon la revendication 8, **dans lequel** le contre-écrou (32) présente des structures de préhension (62) s'étendant transversalement dans le contre-écrou (32) et configurés pour permettre aux doigts (90) d'un outil (89) d'entrainer le contre-écrou (32) en rotation pour monter et/ou démonter le chapeau de protection sur une bouteille de gaz (20), le contre-écrou (32) présentant également une gorge (65) disposée sur le dessus du contre-écrou (32) de sorte à guider les déplacements de l'outil (89) lors d'une phase d'accouplement entre les doigts (90) et les alésages (80).

10. Bouteille de gaz comprenant un chapeau de protection (10) selon l'une des revendications 1 à 9.

## Patentansprüche

1. Schutzkappe (20) einer Gasflasche (21), umfassend:
- eine Basis (40), umfassend eine Öffnung (41), die für die Befestigung auf einem zylindrischen Hals (22) einer Gasflasche (21) vorgesehen ist, und
- einen ringförmigen Körper (42), welcher sich vom radialen Ende der Basis (40) erstreckt und eine erste Höhe (h1) aufweist, wobei der ringförmige Körper (42) so ausgestaltet ist, dass er ein Ventil (24) einer Gasflasche (21) über deren gesamte Höhe umgreift,
- den ringförmigen Körper (42), welcher mindestens eine seitliche Öffnung (44-45) aufweist, welche derart ausgestaltet ist, dass sie einen seitlichen Zugang zu einer seitlichen Öffnung (26) des Ventils (24) der Gasflasche (21) ohne Demontieren des ringförmigen Körpers (42) ermöglicht und/oder die Anbringung eines Griffs (46) zulässt,
- den ringförmigen Körper (42), umfassend eine Wabenstruktur, welche durch zwei Wände (50-51) ausgebildet ist, die durch innere Trennwände (52) miteinander verbunden sind, die sich radial zwischen den Wänden (50-51) erstrecken,
- den ringförmigen Körper (42), welcher eine zweite Höhe (h2) aufweist, welche die erste Höhe (h1) übersteigt und mindestens einen Pfeiler (48) am äußeren Ende ausbildet, das auf die mindestens eine seitliche Öffnung (44-45) mündet,
**dadurch gekennzeichnet, dass** die innere Trennwand (52) der Wabenstruktur, welche dem Pfeiler (48) am nächsten ist, sich nur über einen Teil der ersten Höhe (h1) des ringförmigen Körpers (42) erstreckt.

2. Schutzkappe nach Anspruch 1, **dadurch gekennzeichnet, dass** diese zudem Folgendes umfasst:
- einen Ring (30), umfassend ein Gewinde (34), welches für ein Zusammenwirken mit dem Gewinde (23) einer Gasflasche (21) vorgesehen ist, und
- Verbindungsmittel zwischen der Basis (40) und dem Ring (30).

3. Schutzkappe nach Anspruch 2, **in welcher** die Unterseite des Rings (30) ein konzentrisches Bohrloch (60) umfasst, welche sich vom Innendurchmesser des besagten Rings (30) aus erstreckt und derart ausgestaltet ist, dass sie einen Anschlag bildet, wobei der Ring (30) zum Anschrauben auf eine Gasflasche (21) vorgesehen ist, bis das Bohrloch (60) an der oberen Seite der Gasflasche (21) anstößt.

4. Schutzkappe nach Anspruch 2 oder 3, **in welcher** der Ring (30) eine Arretierung im Gewindekern umfasst, die so ausgestaltet ist, dass sie einen Anschlag ausbildet, wobei der Ring (30) zum Anschrauben auf eine Gasflasche (21) vorgesehen ist, bis das Gewinde (23) der Gasflasche (21) an die Arretierung im Gewindekern anstößt.

5. Schutzkappe nach Anspruch 2 oder 3, **in welcher** der Ring (30) auf seiner Oberseite einen Vorsprung vom Innendurchmesser (30) aus umfasst, welcher sich radial in Richtung Zentrum des Rings (30) erstreckt, wobei der Vorsprung zur Bildung eines Stützanschlags ausgebildet ist, wobei der Ring (30) zum Anschrauben auf eine Gasflasche (21) vorgesehen ist, bis die Oberseite eines zylindrischen Halses (22) der Gasflasche (21) an den Vorsprung anstößt.

6. Schutzkappe nach einem der Ansprüche 2 bis 5, **in welcher** der Ring (30) Positionierungsstrukturen umfasst, welche in Verbindung mit den komplementären Positionierungsstrukturen (62), die die Basis aufweist (40), die gewünschte Positionierung der seitlichen Öffnung (44-45) ermöglichen und gleichzeitig eine Drehung der Basis (40) bezüglich des Rings (30) verhindern, wenn sie ineinandergreifen.

7. Schutzkappe nach einem der Ansprüche 2 bis 6, **in welcher** die Verbindungsmittel zwischen der Basis (40) und dem Ring (30) durch verformbare Stifte (70) ausgeführt werden, welche mit Aussparungen (71) zusammenwirken, wobei sich die Stifte (70) schräg in Richtung der Montage der Basis (40) des Rings (30) erstrecken, sodass eine Verformung der Stifte (70) bei der Montage der Basis (40) ermöglicht wird, bis die Stifte (70) in die Aussparungen (71) einfassen, woraufhin die Stifte (70) wieder ihre ursprüngliche Form annehmen, sodass sie ein Zurückziehen der Basis (40) vom Ring (30) unterbinden.

8. Schutzkappe nach einem der Ansprüche 2 bis 6, **in welcher** die Verbindungsmittel zwischen der Basis (40) und dem Ring (30) mit einer Gegenmutter (32) ausgeführt werden, welche eine Öffnung (35) aufweist, die mit einem zum Gewinde (23) eines zylindrischen Halses (22) einer Gasflasche (21) komplementären Gewinde (36) versehen ist, wobei die Gegenmutter (32) zum Anschrauben auf ein Gewinde (23) einer Gasflasche (21) ausgestaltet ist, sodass die Basis (40) zwischen den Ring (30) und die Gegenmutter (32) eingespannt wird.

9. Schutzkappe nach Anspruch 8, **in welcher** die Gegenmutter (32) Greifstrukturen (62) aufweist, die sich querlaufend in der Gegenmutter (32) erstrecken und derart ausgestaltet sind, dass sie den Stiften (90) eines Werkzeugs (89) die Drehung der Gegenmutter (32) zur Montage und/oder Demontage der Schutzkappe auf einer Gasflasche (20) ermöglichen, wobei die Gegenmutter (32) zudem eine Nut (65) aufweist, die auf der Oberseite der Gegenmutter (32) angeordnet ist, sodass die Bewegungen des Werkzeugs (89) während einer Eingriffsphase zwischen den Stiften (90) und den Bohrungen (80) geführt werden.

10. Gasflasche, umfassend eine Schutzkappe (10) nach einem der Ansprüche 1 bis 9.

## Claims

1. Protective cowl (20) for a gas cylinder (21) comprising:
- a seat (40) comprising an opening (41) intended to be attached to a cylindrical neck (22) of a gas cylinder (21), and
- an annular shell (42) extending from the radial end of the seat (40) and having a first height (h1), the annular shell (42) being designed in such a way as to surround a valve (24) of a gas cylinder (21) over the entire height thereof.
- the annular shell (42) has at least a lateral opening (44-45), designed in such a way as to allow for lateral access to a side hole (26) of a valve (24) of the gas cylinder (21) without disassembling the annular shell (42) and/or in order to allow the mounting of a handle (46),
- the annular shell (42) comprises a honeycomb structure formed by two walls (50-51) connected together by means of internal partitions (52) extending radially between the walls (50-51),
- the annular shell (42) has a second height (h2) greater than the first height (h1), forming at least one pillar (48) at a terminating end leading onto at least one side opening (44-45).
**characterized in that** the internal partition (52) of the honeycomb structure nearest the pillar (48) extends over only part of the first height (h1) of the annular shell (42)

2. Protective cowl according to claim 1, **characterized in that** it also comprises:
- a ring (30) comprising a thread (34) intended to cooperate with a thread (23) of a gas cylinder (21), and
- means of connection between the seat (40) and the ring (30).

3. Protective cowl according to claim 2, **wherein** the lower face of the ring (30) comprises a concentric flange (60) extending from the internal diameter of said ring (30), and designed in such a way as to form an abutment, the ring (30) being intended to be screwed onto a gas cylinder (21) until the flange (60) abuts against the upper wall of the gas cylinder (21).

4. Protective cowl according to claim 2 or 3, **wherein** the ring (30) comprises an end-stop at the bottom of the thread designed in such a way as to form an abutment, it being intended that the ring (30) be screwed onto a gas cylinder (21) until the thread (23) of the gas cylinder (21) abuts against the end-stop at the end of the thread.

5. Protective cowl according to claim 2 or 3, **wherein** the ring (30) comprises, at the upper face thereof, a shoulder from the inner diameter (30) and extending radially towards the center of the ring (30), the shoulder being designed in such a way as to form a support abutment, it being intended that the ring (30) be screwed onto a gas cylinder (21) until the upper face of a cylindrical neck (22) of the gas cylinder (21) abuts against the shoulder.

6. Protective cowl according to claims 2 to 5, **wherein** the ring (30) comprises positioning structures that in combination with the matching positioning structures (62) that provide the seat (40) enable the lateral opening (44-45) to be positioned as required, while preventing the seat (40) from rotating in relation to the ring (30) when they are mutually engaged.

7. Protective cowl according to one of claims 2 to 6, **wherein** the means of connection between the seat (40) and the ring (30) are implemented by means of deformable spurs (70) cooperating with housings (71), the spurs (70) extending diagonally in the mounting direction of the seat (40) within the ring (30) in order to allow for deformation of the spurs (70) when mounting the seat (40) until the spurs (70) penetrate the housings (71), the spurs (70) then assuming the initial form thereof in such a way as to block the removal of the seat (40) from the ring (30).

8. Protective cowl according to one of claims 2 to 6, **wherein** the means of connection between the seat (40) and the ring (30) is implemented using a locknut (32) having an opening (35) that comprises a thread (36) matching the thread (23) of a cylindrical neck (22) of a gas cylinder (21), the locknut (32) being designed to be screwed onto the thread (23) of the gas cylinder (21) in such a way as to lock the seat (40) between the ring (30) and locknut (32).

9. Protective cowl according to claim 8, **wherein** the locknut (32) has gripping structures (62) extending transversely within the locknut (32) and designed to allow the fingers (90) of a tool (89) to drive the locknut (32) in rotation in order to mount or dismount the protective cowl onto a gas cylinder (20), the locknut (32) also having a groove (65) arranged on the top of the locknut (32) in order to guide the movement of the tool (89) during a coupling step between the fingers (90) and holes (80).

10. A gas cylinder comprising a protective cowl (10) according to one of claims 1 to 9.
